# FASCICULE DE BREVET EUROPEEN

(11) **EP 0 618 288 B1**
(45) Date de publication et mention de la délivrance du brevet: **06.03.2002**
(21) Numéro de dépôt: 94200718.8
(22) Date de dépôt: 21.03.1994
(51) Int. Cl.: C11D 7/50, C23G 5/028

(54) **Compositions comprenant du pentafluorobutane et utilisation de ces compositions**
Pentafluorbutan enthaltende Zusammensetzungen und deren Anwendung
Compositions comprising pentafluorobutane and use thereof

(30) Priorité: 31.03.1993 BE 9300313
(43) Date de publication de la demande: 05.10.1994
(73) Titulaire: SOLVAY (Société Anonyme), 1050 Bruxelles (BE)
(72) Inventeur: Pennetreau, Pascal, B-1330 Rixensart (BE)
(74) Mandataire: Jacques, Philippe

(56) Documents cités:
- EP-A- 0 431 458
- EP-A- 0 512 885
- DATABASE WPI Derwent Publications Ltd., London, GB; AN 93-253059 & JP-A-5 171 185 (CENTRAL GLASS) 9 Juillet 1993

## Description

L'invention concerne des compositions comprenant du pentafluorobutane et l'utilisation de ces compositions, notamment comme agent de nettoyage et/ou de séchage de surfaces solides.

Les hydrocarbures chlorofluorés complètement halogénés (CFC), tels que le 1,1,2-trichloro-1,2,2-trifluoroéthane (CFC-113), sont largement utilisés comme solvants dans l'industrie pour le dégraissage et le nettoyage de surfaces diverses, particulièrement pour des pièces solides de forme compliquée et difficiles à nettoyer. Ces solvants peuvent être mis en oeuvre de différentes manières, principalement à froid ou à chaud.

Des compositions à base de CFC-113 sont aussi classiquement utilisées comme agent dessicatif, afin d'éliminer l'eau adsorbée à la surface de pièces solides.

Toutefois, le CFC-113, de même que d'autres chlorofluoroalcanes complètement halogénés, est aujourd'hui suspecté de provoquer des problèmes d'environnement, d'une part dans le cadre de la destruction de la couche d'ozone stratosphérique et d'autre part, dans le cadre du réchauffement de l'atmosphère (effet de serre).

En conséquence, il y a actuellement un besoin urgent de trouver de nouvelles compositions, n'ayant pas d'influence néfaste sur la couche d'ozone. A cette fin, la demande de brevet EP-A-431458 (DAIKIN) propose une composition de nettoyage contenant un hydrofluorocarbone aliphatique de formule CₙFmH₂ₙ₊₂₋ₘ dans laquelle 4≤n≤6 et 6≤m≤12 et éventuellement un solvant organique sélectionné parmi les hydrocarbures, les alcools, les esters et les cétones.

Encore a cette fin, un certain nombre de compositions azéotropiques à base d'hydrofluoroalcanes ont été récemment proposées. En particulier, la demande de brevet EP-A-0512885 (ELF ATOCHEM) propose une composition azéotropique comprenant en poids 93 à 99 % de 1,1,1,3,3-pentafluorobutane (HFA-365mfc) et de 7 à 1 % de méthanol.

Un des objets de la présente invention est de fournir d'autres compositions formant des azéotropes ou des pseudo-azéotropes, qui soient particulièrement performantes lorsqu'elles sont utilisées comme agent de nettoyage dans des procédés de nettoyage par solvant. L'invention a encore pour objet de telles compositions possédant des propriétés particulièrement adaptées au nettoyage des cartes de circuits imprimés. Un autre objet de l'invention est de fournir de telles compositions dépourvues d'effet destructeur vis-à-vis de la couche d'ozone, compositions dès lors utilisables en remplacement des solvants à base de chlorofluoroalcanes complètement halogénés.

La présente invention concerne dès lors des compositions contenant du 1,1,1,3,3-pentafluorobutane et de l'éthanol dans des proportions pour lesquelles ils forment un azéotrope ou un pseudo-azéotrope, ledit azéotrope ou pseudo-azéotrope étant constitué de 0,25 à 7,5g d'éthanol pour 100g de 1,1,1,3,3-pentafluorobutane.

Les teneurs en 1,1,1,3,3-pentafluorobutane et en éthanol dans les compositions selon l'invention peuvent varier dans de larges mesures, selon l'utilisation envisagée.

Généralement, les compositions selon l'invention contiennent au moins 75 % en poids de 1,1,1,3,3-pentafluorobutane. Elles en contiennent avantageusement au moins 85 % en poids. De manière particulièrement préférée, elles en contiennent au moins 90 %. Elles en contiennent de préférence au plus 99,7 % en poids.

Le point d'ébullition du 1,1,1,3,3-pentafluorobutane à pression atmosphérique est d'environ 40 °C (39,9 °C à 995 mbar). En ce qui concerne son impact sur l'environnement, le 1,1,1,3,3-pentafluorobutane apparaît particulièrement intéressant, puisqu'en raison de l'absence de chlore dans sa structure moléculaire, il présente un potentiel de destruction de l'ozone nul.

Divers additifs peuvent éventuellement être présents dans les compositions selon l'invention. Les compositions selon l'invention peuvent ainsi contenir des stabilisants, des agents tensioactifs ou tous autres additifs permettant d'améliorer les performances des compositions selon l'invention lors de leur utilisation. La nature et la quantité de ces additifs sont fonction de l'utilisation envisagée et sont aisément définies par l'homme du métier. En règle générale, la quantité d'additifs présente dans les compositions selon l'invention ne dépasse pas environ 20 % du poids de la composition, le plus souvent pas plus de 10 %.

Dans les compositions selon l'invention, le 1,1,1,3,3-pentafluorobutane et l'éthanol présentent la particularité de former des mélanges azéotropiques binaires. Les compositions selon l'invention contiennent le 1,1,1,3,3-pentafluorobutane et l'éthanol dans des proportions dans lesquelles ils forment un azéotrope ou un pseudo-azéotrope.

Fondamentalement, l'état thermodynamique d'un fluide est défini par quatre variables interdépendantes : la pression (P), la température (T), la composition de la phase liquide (X) et la composition de la phase gazeuse (Y). Un azéotrope vrai est un système particulier à 2 ou plusieurs composants pour lequel, à une température donnée et à une pression donnée, X est exactement égal à Y. Un pseudo-azéotrope est un système à 2 ou plusieurs composants pour lequel, à une température donnée et à une pression donnée, X est substantiellement égal à Y. En pratique, cela signifie que les constituants de tels systèmes azéotropiques et pseudo-azéotropiques ne peuvent pas être séparés facilement par distillation et dès lors leur composition reste constante dans les opérations de nettoyage par solvant, ainsi que dans les opérations de récupération de solvants usagés par distillation.

Aux fins de la présente invention, on entend, par azéotrope ou pseudo-azéotrope, un mélange de deux ou plusieurs constituants dont le point d'ébullition (à une pression donnée) diffère du point d'ébullition de l'azéotrope vrai de 0,5 °C au maximum, ou encore dont la tension de vapeur (à une température donnée) diffère de celle de l'azéotrope vrai de 10 mbar au maximum.

Le 1,1,1,3,3-pentafluorobutane et l'éthanol forment un azéotrope ou un pseudo-azéotrope binaire lorsque leur mélange contient de 0,25 à 7,5 g d'éthanol pour 100 g de 1,1,1,3,3-pentafluorobutane. En particulier, ils forment un azéotrope ou un pseudo-azéotrope lorsque leur mélange contient de 0,5 à 7 g d'éthanol pour 100 g de 1,1,1,3,3-pentafluorobutane. Sous une pression de 995 mbar, la composition binaire constituée essentiellement d'environ 98,4 % en poids de 1,1,1,3,3-pentafluorobutane et d'environ 1,6 % en poids d'éthanol constitue un azéotrope vrai, dont le point d'ébullition est d'environ 39,2 °C. Cette composition est tout particulièrement préférée.

Les compositions selon l'invention sont en outre inertes à l'encontre des différents types de surfaces à traiter, que celles-ci soient en métal, en plastique ou en verre.

Les compositions selon l'invention conviennent dès lors pour toute opération de nettoyage d'objets solides, soit simplement par immersion des objets à nettoyer dans une telle composition, soit par lavage des objets avec un chiffon, une éponge ou un matériau absorbant souple analogue, imprégné de ladite composition.

Elles trouvent également une application dans les techniques de nettoyage ou de dégraissage mettant en oeuvre une évaporation ou une distillation.

Des compositions conformes à l'invention pour cette application sont celles dans lesquelles l'éthanol est présent en une quantité réglée pour former un azéotrope ou pseudo-azéotrope avec le 1,1,1,3,3-pentafluorobutane. Ces compositions possèdent en effet la propriété de ne pas se séparer en leurs constituants par évaporation ou par distillation.

L'invention concerne dès lors également l'utilisation des compositions selon l'invention, comme agent de nettoyage, solvant, dégraissant, défluxant ou dessicant.

L'invention concerne notamment l'utilisation des compositions selon l'invention comme agent dégraissant de surfaces solides.

L'invention concerne en particulier l'utilisation des compositions selon l'invention comme solvant pour le dégraissage de surfaces à la vapeur. Dans sa forme la plus simple, le dégraissage à la vapeur consiste en l'exposition, à température ambiante, de la surface à nettoyer, à la vapeur du solvant porté à ébullition. En se condensant sur la surface, la vapeur du solvant élimine les graisses et toutes autres contaminations, par dissolution.

Pour les salissures plus difficiles à éliminer, nécessitant un traitement à température élevée afin d'améliorer le pouvoir nettoyant du solvant, ou pour les grandes installations de nettoyage dans lesquelles le nettoyage de pièces métalliques ou d'assemblages doit être réalisé efficacement et rapidement, l'opération de dégraissage à la vapeur consiste, classiquement, d'abord en l'immersion de la pièce à nettoyer dans un ou plusieurs bains contenant le solvant liquide à la température d'ébullition, éventuellement conjuguée à un traitement par des ultrasons, ce qui élimine la majeure partie des salissures, et finalement en l'exposition de la pièce à la vapeur du solvant qui, en se condensant à la surface de celle-ci, réalise un rinçage final. Eventuellement, cette dernière étape peut être précédée d'une aspersion de la pièce par du solvant liquide. Les compositions comprenant un azéotrope ou pseudo-azéotrope entre le 1,1,1,3,3-pentafluorobutane et l'éthanol sont particulièrement bien adaptées à servir de solvant dans ces procédés de nettoyage.

L'invention concerne également l'utilisation des compositions selon l'invention comme agent de nettoyage de cartes de circuits imprimés contaminées par un flux décapant et ses résidus, c'est-à-dire pour éliminer de la surface de ces cartes le flux décapant utilisé dans l'étape de soudure des composants électroniques et des résidus de ce flux. Le nettoyage de pièces électroniques, notamment le défluxage des cartes de circuits imprimés constitue une opération de nettoyage particulièrement importante d'un point de vue industriel et de plus en plus délicate à réaliser en raison de l'évolution actuelle vers des cartes de circuits imprimés de plus en plus complexes et de plus en plus denses en composants électroniques. Classiquement, les procédés de soudure des composants électroniques sur les cartes mettent en oeuvre le dépôt sur celles-ci, d'une pellicule d'un flux décapant, suivi du passage de la carte ainsi recouverte dans une brasure fondue. Le flux nettoie les parties métalliques conductrices et favorise l'adhérence de la brasure. Des flux de brasage classiques sont constitués de collophane, utilisée seule ou avec certains activants. Le brasage réalisé à température élevée provoque une dégradation au moins partielle du flux. Celui-ci et ses résidus sont éliminés de la surface des cartes de circuits imprimés de manière particulièrement efficace et sélective avec les compositions selon l'invention, même lorsque ces flux sont fortement activés. Les compositions selon l'invention possèdent en effet un pouvoir solvant élevé pour le flux et ses résidus sans cependant altérer le matériau constituant le support de la carte ni les composants électroniques disposés sur celle-ci. En outre, les compositions selon l'invention présentent des caractéristiques de viscosité et de tension superficielle notamment, particulièrement bien adaptées à cette application.

Les compositions selon l'invention peuvent également être utilisées dans tout autre procédé en remplacement des compositions à base de CFC-113. Elles conviennent particulièrement bien comme agent dessicatif, c'est-à-dire pour éliminer l'eau adsorbée à la surface d'objets solides nécessitant une surface parfaitement propre, tels que circuits imprimés, plaques au silicium, verres d'optique, pièces d'horlogerie et toutes autres pièces de précision.

L'exemple ci-après, non limitatif, illustre l'invention de manière plus détaillée.

### Exemple

Pour mettre en évidence l'existence de compositions azéotropiques ou pseudo-azéotropiques entre le 1,1,1,3,3-pentafluorobutane et l'éthanol, on a utilisé un appareillage en verre constitué d'un flacon bouilleur de 50 ml surmonté d'un condenseur à reflux. La température du liquide est mesurée au moyen d'un thermomètre plongeant dans le flacon.

59,43 g de 1,1,1,3,3-pentafluorobutane pur ont été chauffés sous une pression de 995 mbar jusqu'à ébullition, puis de petites quantités d'éthanol, pesées avec précision, ont été progressivement introduites dans le flacon au moyen d'une seringue, via une tubulure latérale.

La détermination de la composition azéotropique a été réalisée par un relevé de l'évolution de la température d'ébullition du mélange en fonction de sa composition. La composition pour laquelle a été observé un point d'ébullition minimum est la composition azéotropique (à une pression de 995 mbar).

Le tableau ci-après rassemble les températures d'ébullition obtenues pour différentes compositions de 1,1,1,3,3-pentafluorobutane (PFBA) et d'éthanol (EtOH). On y observe que la meilleure estimation de la composition pour laquelle le point d'ébullition est minimum (39,2 °C) est d'environ 98,4 % en poids de 1,1,1,3,3-pentafluorobutane et 1,6 % en poids d'éthanol. Le point d'ébullition est de 39,4 °C ± 0,2 °C pour une composition contenant environ de 93,5 à 99,5 % en poids de 1,1,1,3,3-pentafluorobutane sous une pression de 995 mbar.

**TABLEAU**

| PFBA, g | EtOH ajouté,g (qté cumulée) | Teneur en EtOH | | Point d'ébul., °C |
|---|---|---|---|---|
| | | % poids | % moles | |
| 59,43 | 0 | 0,0 | 0,0 | 39,9 |
| | 0,487 | 0,8 | 3,6 | 39,4 |
| | 0,974 | 1,6 | 7,0 | 39,2 |
| | 1,461 | 2,4 | 10,2 | 39,3 |
| | 1,948 | 3,2 | 13,2 | 39,35 |
| | 2,435 | 3,9 | 15,9 | 39,4 |
| | 2,922 | 4,7 | 18,5 | 39,45 |
| | 3,409 | 5,4 | 21,0 | 39,5 |
| | 3,896 | 6,2 | 23,3 | 39,6 |
| | 4,383 | 6,9 | 25,4 | 39,7 |
| | 4,87 | 7,6 | 27,5 | 39,8 |
| | 6,77 | 10,2 | 34,5 | 40,0 |
| | 8,93 | 13,1 | 41,0 | 40,4 |
| | 12,41 | 17,3 | 49,1 | 41,0 |

## Revendications

1. Compositions, **caractérisées en ce qu'**elles contiennent du 1,1,1,3,3-pentafluorobutane et de l'éthanol dans des proportions pour lesquelles ils forment un azéotrope ou un pseudo-azéotrope, ledit azéotrope ou pseudo-azéotrope étant constitué de 0,25 à 7,5 g d'éthanol pour 100 g de 1,1,1,3,3-pentafluorobutane.

2. Compositions selon la revendication 1, **caractérisées en ce qu'**elles contiennent de 0,5 à 7 g d'éthanol pour 100 g de 1,1,1,3,3-pentafluorobutane.

3. Compositions selon la revendication 1 ou 2 comprenant au moins 75 % en poids de 1,1,1,3,3-pentafluorobutane.

4. Compositions selon l'une quelconque des revendications 1 à 3 comprenant éventuellement un additif en une quantité ne dépassant pas 20 % du poids de la composition.

5. Compositions selon la revendication 3 ou 4, **caractérisées en ce qu'**elles contiennent d'environ 93,5 à 99,5 % en poids de 1,1,1,3,3-pentafluorobutane et d'environ 6,5 à 0,5 % en poids d'éthanol.

6. Composition selon l'une quelconque des revendications 3 à 5, **caractérisée en ce qu'**elle est constituée essentiellement d'environ 98,4 % en poids de 1,1,1,3,3-pentafluorobutane et d'environ 1,6 % en poids d'éthanol, dont le point d'ébullition est d'environ 39,2 °C sous une pression de 995 mbar.

7. Utilisation des compositions selon l'une quelconque des revendications 1 à 6 comme agent de nettoyage.

8. Utilisation des compositions selon l'une quelconque des revendications 1 à 6 comme agent dégraissant de surfaces solides.

9. Utilisation des compositions selon l'une quelconque des revendications 1 à 6 comme agent de nettoyage de cartes de circuits imprimés, contaminées par un flux décapant et des résidus de ce flux.

10. Utilisation des compositions selon l'une quelconque des revendications 1 à 6 comme agent dessicatif pour éliminer l'eau adsorbée à la surface d'objets solides.

## Patentansprüche

1. Zusammensetzungen, **dadurch gekennzeichnet, dass** sie 1,1,1,3,3-Pentafluorbutan und Ethanol in Verhältnissen enthalten, für die sie ein Azeotrop oder ein Pseudoazeotrop bilden, wobei besagtes Azeotrop oder Pseudoazeotrop aus 0,25 bis 7,5 g Ethanol pro 100 g 1,1,1,3,3-Pentafluorbutan besteht.

2. Zusammensetzungen gemäß Anspruch 1, **dadurch gekennzeichnet, dass** sie 0,5 bis 7 g Ethanol pro 100 g 1,1,1,3,3-Pentafluorbutan enthalten.

3. Zusammensetzungen gemäß Anspruch 1 oder 2, die wenigstens 75 Gew.-% 1,1,1,3,3-Pentafluorbutan umfassen.

4. Zusammensetzungen gemäß einem der Ansprüche 1 bis 3, die gegebenenfalls einen Zusatz in einer Menge umfassen, die 20% des Gewichts der Zusammensetzung nicht übersteigt.

5. Zusammensetzungen gemäß Anspruch 3 oder 4, **dadurch gekennzeichnet, dass** sie etwa 93,5 bis 99,5 Gew.-% 1,1,1,3,3-Pentafluorbutan und etwa 6,5 bis 0,5 Gew.-% Ethanol enthalten.

6. Zusammensetzung gemäß einem der Ansprüche 3 bis 5, **dadurch gekennzeichnet, dass** sie im Wesentlichen aus etwa 98,4 Gew.-% 1,1,1,3,3-Pentafluorbutan und etwa 1,6 Gew.-% Ethanol besteht, deren Siedepunkt etwa 39,2°C unter einem Druck von 995 mbar beträgt.

7. Verwendung der Zusammensetzungen gemäß einem der Ansprüche 1 bis 6 als Mittel zum Reinigen.

8. Verwendung der Zusammensetzungen gemäß einem der Ansprüche 1 bis 6 als Mittel zum Entfetten fester Oberflächen.

9. Verwendung der Zusammensetzungen gemäß einem der Ansprüche 1 bis 6 als Mittel zum Reinigen von gedruckten Leiterplatten, die mit einem Flussmittel und Rückständen dieses Flussmittels verunreinigt sind.

10. Verwendung der Zusammensetzungen gemäß einem der Ansprüche 1 bis 6 als Trocknungsmittel, um das auf der Oberfläche fester Gegenstände adsorbierte Wasser zu entfernen.

## Claims

1. Compositions **characterized in that** they contain 1,1,1,3,3-pentafluorobutane and ethanol in proportions for which they form a binary azeotrope or pseudoazeotrope, said azeotrope or pseudoazeotrpe consisting of from 0.25 to 7.5 g of ethanol per 100 g of 1,1,1,3,3-pentafluorobutane.

2. Compositions according to claim 1, **characterized in that** they contain from 0,5 to 7 g of ethanol per 100 g of 1,1,1,3,3-pentafluorobutane.

3. Compositions according to claim 1 or 2, comprising at least 75% by weight of 1,1,1,3,3-pentafluorobutane.

4. Compositions according to anyone of claims 1 to 3 comprising optionally an additive in a quantity of not more than 20% by weight of the composition.

5. Composition according to claim 3 or 4, **characterized in that** they contain from about 93,5 to 99,5% by weight of 1,1,1,3,3-pentafluorobutane and from about 6,5 to 0,5% by weight of ethanol.

6. Composition according to any one of claims 3 to 5, **characterized in that** it consists essentially of approximately 98.4% by weight of 1,1,1,3,3-pentafluorobutane and approximately 1.6% by weight of ethanol, the boiling point of which is approximately 39.2°C at a pressure of 995 mbar.

7. Use of the compositions according to any one of claims 1 to 6 as cleaning agents.

8. Use of the compositions according to any one of claims 1 to 6 as degreasing agents for solid surfaces.

9. Use of the compositions according to any one of claims 1 to 6 as cleaning agents for printed circuit boards contaminated by a pickling flux and residues from this flux.

10. Use of the compositions according to any one of claims 1 to 6 as desiccating agents for removing the water adsorbed at the surface of solid objects.
